# FASCICULE DE BREVET EUROPEEN

(11) **EP 2 994 411 B1**
(45) Date de publication et mention de la délivrance du brevet: **08.02.2017**
(21) Numéro de dépôt: 14723360.5
(22) Date de dépôt: 25.04.2014
(51) Int. Cl.: B68G 3/10

(54) **MACHINE POUR LAVER DES PLUMES EQUIPEE D'UN CYLINDRE DE LAVAGE A CHAMBRES MULTIPLES**
FEDERWASCHMASCHINE MIT EINEM WASCHZYLINDER MIT MEHREREN KAMMERN
FEATHER WASHING MACHINE EQUIPPED WITH A WASHING CYLINDER HAVING MULTIPLE CHAMBERS

(30) Priorité: 07.05.2013 FR 1354176
(43) Date de publication de la demande: 16.03.2016
(73) Titulaire: CM Conception, 22950 Tregueux (FR)
(72) Inventeur: MONJARRET, Christian, F-35131 Chartres de Bretagne (FR)
(74) Mandataire: Vidon Brevets & Stratégie
(86) Numéro de dépôt international: PCT/EP2014/058480
(87) Numéro de publication internationale: WO 2014/180681

(56) Documents cités:
- EP-A1- 0 401 181
- DE-A1- 3 143 140
- DE-A1- 4 400 087
- US-A- 4 156 358

## Description

### 1. DOMAINE DE L'INVENTION

Le domaine de l'invention est celui du traitement des plumes.

Plus précisément, l'invention concerne une machine à laver des plumes, en particulier, mais non exclusivement, des plumes de volailles ou de palmipèdes.

### 2. ARRIÈRE-PLAN TECHNOLOGIQUE

Traditionnellement, les machines à laver les plumes comprennent une cuve contenant un liquide de lavage et/ou de rinçage, dans laquelle est introduite un tambour rotatif contenant les plumes à laver.

Le document de brevet EP 0401 181 décrit une machine pour le lavage automatique et continu de plumes reposant sur l'utilisation de tambours rotatifs et de bains successifs. Le principe consiste à introduire un volume de plumes dans un tambour rotatif et à transférer celui-ci dans plusieurs cuves successives, chacune comprenant un bain spécifique : trempage, prélavage, lavage, rinçage.

Cette solution connue est cependant techniquement complexe à mettre en oeuvre puisqu'elle nécessite un transfert mécanique de tambours en rotation de cuve en cuve. Elle requiert par ailleurs une installation relativement encombrante (autant de cuves que de traitements nécessaires).

En outre, une telle machine ne permet pas de réaliser un lavage optimal des plumes : en effet, du fait de la grande quantité de plumes traitées, il est probable qu'une partie des déchets de lavage reste dans les plûmes, celles-ci ayant tendance à former une sorte de tamis retenant certaines des particules contenues dans les eaux de lavage.

Un autre inconvénient est le manque de flexibilité d'emploi des bains successifs, l'ordre des bains successifs étant figé. De plus, le transfert d'un bain à un autre se fait dans une eau qui est très proche en qualité, ce qui n'est pas optimal pour le lavage.

### 3. OBJECTIFS DE L'INVENTION

L'invention, dans au moins un mode de réalisation, a notamment pour objectif de pallier ces différents inconvénients de l'état de la technique.

Plus précisément, dans au moins un mode de réalisation de l'invention, un objectif est de fournir une machine à laver des plumes de conception nouvelle qui permette d'améliorer la qualité du lavage (notamment en évitant la formation d'un tamis), tout en ayant une consommation d'eau réduite.

Un autre objectif de l'invention est de fournir une machine à laver des plumes qui soit peu encombrante par rapport à la solution de l'état de la technique décrite plus haut.

Un autre objectif de l'invention est de fournir une machine à laver des plumes qui soit simple d'utilisation et de conception relativement peu coûteuse. En particulier, un objectif est de fournir une machine qui soit peu couteuse à l'entretien mécanique.

Un autre objectif de l'invention est de fournir une machine à laver des plumes qui permette un temps de lavage, pour un lot de plumes donné, réduit de moitié au moins, ceci pour une qualité de lavage équivalente.

### 4. EXPOSÉ DE L'INVENTION

Dans un mode de réalisation particulier de l'invention, il est proposé une machine pour laver des plumes comprenant un cylindre de lavage monté rotatif autour d'un axe horizontal et divisé en une pluralité de chambres de traitement successives par des moyens de transfert de plumes d'une chambre à une autre, chaque chambre de traitement comprenant un espace de réception d'un volume prédéterminé de plumes à traiter et quatre zones de traitement desdites plumes à traiter, à savoir :
- une première zone destinée à brasser lesdites plumes à traiter avec un premier liquide de lavage,
- une deuxième zone destinée à égoutter lesdites plumes brassées,
- une troisième zone destinée à mouiller lesdites plumes égouttées avec un deuxième liquide de lavage,
- une quatrième zone destinée à transférer lesdites plumes mouillées vers la chambre suivante.

L'invention propose une machine pour laver des plumes reposant sur une division du cylindre de lavage en de multiples chambres dont chacune est subdivisée en quatre zones de traitements distinctes, chaque zone de traitement jouant un rôle spécifique dans le cycle de lavage des plumes. Le volume de plumes à traiter est soumis à quatre opérations de traitement mises en oeuvre successivement à mesure que le cylindre tourne autour de son axe et au moyen, respectivement, des quatre zones de traitement. Les opérations de traitement sont donc effectuées successivement à mesure que le cylindre réalise un mouvement de rotation dans un sens donné, le volume de plumes à traiter contenu dans une chambre donnée passant d'une zone de traitement à une autre, sous l'effet de la force de gravité agissant sur les plumes, puis d'une chambre à une autre. La séparation des chambres est assurée par les moyens de transfert, chaque chambre pouvant contenir un bain de lavage différent. Chaque volume de plumes est traité simultanément dans chaque chambre de traitement à mesure que le cylindre tourne autour de son axe.

Ainsi, en subdivisant chaque chambre en zones de traitement spécifiques et en multipliant le nombre de chambres, il est possible de traiter un volume moindre de plumes, ce qui permet de limiter notamment le problème de tamisage des impuretés et donc de rendre le lavage et rinçage des plumes plus efficace que les solutions actuellement connues. Le lavage y étant plus efficace (grâce à la fragmentation qui permet de traiter des volumes de plumes réduits), le temps de lavage nécessaire pour laver chaque volume de plumes avec une telle machine s'en trouve réduit.

De plus, grâce à cette configuration astucieuse, l'invention offre une machine de lavage de plumes de mise en oeuvre simple et peu encombrante, contrairement aux installations conventionnelles qui requièrent une mécanique complexe et imposante. Cette optimisation est liée à la nature du produit à traiter, à savoir les plumes. La machine selon l'invention mobilise de ce fait moins d'énergie électrique et offre une consommation en eau réduite.

On entend par liquide de lavage, un liquide appartenant au groupe comprenant : une eau pure, un savon, un colorant, un désinfectant, un acide, un agent de blanchiment ou une combinaison de ces éléments. Un mélange d'un acide et d'eau permet par exemple un dégraissage efficace des plumes. Un azurant optique par exemple permet de donner un aspect de blancheur aux plumes.

De manière avantageuse, le liquide de lavage introduit dans les chambres de traitement a une température de lavage connue, pouvant être comprise par exemple entre 10°C à 90°C. Le cylindre est réalisé dans un matériaux métallique de façon conserver une température des liquides de lavage stable. A qualité de lavage égale, on économise donc de l'énergie.

Selon un aspect particulier de l'invention, la première zone de traitement comprend des moyens de brassage pourvus d'au moins un arbre de rotation sur lequel est monté au moins un bras de brassage.

Ceci a pour effet de réaliser de façon simple un brassage efficace du volume de plumes à traiter, sans avoir à mouvoir l'ensemble de la machine. Le ou les bras de brassage ont une forme appropriée pour améliorer le brassage, par exemple une forme de pale ou de cuillère.

Selon une première réalisation, ledit au moins un arbre de rotation est piloté de sorte que ledit au moins un bras de brassage réalise un mouvement circulaire.

Selon une deuxième réalisation, la machine comprend un arbre de rotation et un bras de brassage, ledit arbre de rotation étant piloté de sorte que ledit bras de brassage réalise un mouvement alternatif sur une plage angulaire prédéterminée.

Dans cette variante, le bras de brassage se présente sensiblement sous la forme d'un balancier animé d'un mouvement de va-et-vient sur une plage angulaire prédéterminée. Contrairement au mode de réalisation particulier selon lequel au moins un bras de brassage réalise un mouvement circulaire complet, le bras de brassage selon cette variante de réalisation libère de l'espace pour pouvoir accueillir un volume de liquide de lavage et de plumes à traiter plus important à la fois dans chacune des chambres de traitement, d'où un gain en productivité.

Selon une caractéristique particulière, la deuxième zone de traitement comprend des moyens de filtration agencés pour séparer les plumes du premier liquide de lavage usé et des moyens de stockage agencés pour stocker le premier liquide de lavage usé.

On entend par liquide de lavage usé, le liquide de lavage chargé en en impuretés et/ou graisses et/ou savon après avoir été séparé des plumes.

Selon une caractéristique particulièrement avantageuse, la deuxième zone de traitement comprend en outre des moyens d'acheminement du premier liquide de lavage usé, depuis la deuxième zone de traitement de ladite chambre vers la troisième zone de traitement d'au moins une chambre précédente, le deuxième liquide de lavage étant le premier liquide de lavage usé.

Le liquide de lavage usé peut donc être réutilisé à plusieurs reprises, ce qui permet de réduire la consommation en eau. Ce liquide de lavage usé se déplace à contre-courant (d'une chambre aval à une chambre amont) par rapport à la progression des plumes à travers le cylindre de façon à optimiser le lavage des plumes. En effet, les plumes contenues dans une chambre amont subissent un mouillage (ou « remouillage » puisque les plumes contenues dans la zone de brassage sont déjà mélanger avec un premier liquide) avec un liquide de lavage recyclé provenant d'une chambre située en aval du cylindre, qui est plus propre que le liquide de lavage issu des chambres en amont.

De manière avantageuse, lesdites moyens d'acheminement sont adaptés pour acheminer le premier liquide de lavage usé, par effet de gravité, au fur et mesure que le cylindre tourne autour de son axe.

Cet agencement évite d'avoir recours à un système de pompage coûteux et énergivore. De plus, les systèmes de pompage sont généralement complexes à mettre en oeuvre.

Les moyens d'acheminement et les chambres de traitement sont en outre configurés pour permettre une circulation simultanée des liquides de lavage usés dans chacune des chambres concernées.

Selon une caractéristique particulière, la machine comprend en outre des moyens d'alimentation agencés dans le cylindre pour alimenter au moins une chambre de traitement en deuxième liquide de lavage, lesdits moyens d'alimentation étant activés lorsque ladite au moins une chambre de traitement n'est pas desservie en premier liquide de lavage usé par une chambre suivante.

Ainsi, lorsqu'une chambre de traitement n'est pas alimentée en premier liquide de lavage usé par chambre située en aval, des moyens d'alimentation en liquide de lavage propre sont prévus pour (re)mouiller les plumes contenues dans ladite chambre avant d'être transférées dans la chambre suivante. Ceci permet d'alimenter en liquide « neuf » les chambres situées préférentiellement en aval de la machine afin de rendre plus efficace le processus de lavage à contre-courant.

De manière avantageuse, lesdits moyens d'alimentation sont disposés dans l'axe du cylindre.

Cet agencement permet de ne pas perturber la rotation du cylindre, ni les moyens de brassage lors de la mise en fonctionnement de la machine.

Selon une caractéristique particulière, la deuxième zone de traitement comprend un orifice de sortie du premier liquide de lavage usé.

La machine selon l'invention prévoit donc des moyens pour vidanger les chambres pour lesquelles le liquide de lavage usé n'est pas réutilisé après égouttage. Les chambres situées en amont par exemple présentent généralement un liquide de lavage usé avec un taux élevé d'impuretés et/ou graisses, non réutilisable.

Selon une caractéristique particulière, la quatrième zone de traitement comprend des moyens pour déverser les plumes mouillées de ladite chambre vers la chambre suivante.

Ainsi, après avoir été égouttées et (re)mouillées, les plumes contenues dans chaque chambre sont transférées dans la chambre suivante pour y subir un nouveau cycle de traitement.

Selon une caractéristique particulière, lesdits moyens de transfert des plumes sont configurés de sorte que :
- la rotation du cylindre dans un sens donné entraine le transfert des plumes mouillées depuis ladite chambre vers la chambre suivante ;
- la rotation du cylindre dans le sens contraire du sens donné entraine la retenue des plumes dans ladite chambre.

Ainsi, le transport de plumes d'une chambre à une autre s'effectue par un mouvement de rotation dans le sens donné (« marche avant ») alors qu'un mouvement de rotation dans le sens contraire (« marche arrière ») permet de changer le liquide de lavage d'une même chambre tout en conservant les plumes dans ladite chambre, afin de procéder à nouveau à un cycle de traitement complet sans avoir recours à une chambre supplémentaire. Ceci permet d'augmenter le nombre de bains pour chaque volume de plume (le nombre de bains étant supérieur au nombre de chambres).

Selon une caractéristique particulière, lesdits moyens de transfert comprennent une pluralité de parois délimitant lesdites chambres de traitement.

La délimitation des chambres permet une séparation des bains de lavage d'une chambre à l'autre. Ceci permet de pouvoir laver en même temps plusieurs volumes de plumes.

De manière avantageuse, chacune des parois comprend une première portion annulaire et une deuxième portion plane, reliée à la première portion annulaire et inclinée par rapport à la première portion annulaire selon un angle prédéterminé, et dans laquelle chaque deuxième portion plane relie deux parois successives.

L'assemblage des parois se présente donc sensiblement sous la forme d'une vis de transport hélicoïdale sans fin. L'angle prédéterminé est choisi de façon à permettre un transfert aisé des plumes d'une chambre à l'autre lorsque le cylindre adopte l'orientation permettant de mettre en oeuvre la quatrième opération de traitement.

Dans un autre mode de réalisation de l'invention, il est proposé un procédé de lavage de plumes au moyen d'un cylindre de lavage monté rotatif autour d'un axe horizontal et divisé en une pluralité de chambres de traitement successives par des moyens de transfert de plumes d'une chambre à une autre, chaque chambre de traitement comprenant un espace de réception d'un volume prédéterminé de plumes à traiter, qui sont soumises à quatre étapes de traitement mises en oeuvre successivement à mesure que le cylindre tourne dans un sens donné autour de son axe et au moyen, respectivement, de quatre zones de traitement comprises dans ladite chambre, lesdites quatre étapes du procédé consistant à, pour une chambre de traitement donnée :
(a) brasser des plumes d'un volume prédéterminé de plumes à traiter avec un premier liquide de lavage,
(b) égoutter lesdites plumes brassées,
(c) mouiller lesdites plumes égouttées avec un deuxième liquide de lavage,
(d) transférer lesdites plumes mouillées vers la chambre suivante.

Ainsi, après avoir été brassées, égouttées et remouillées, les plumes contenues dans chaque chambre de traitement sont transférées dans la chambre suivante pour y subir un nouveau cycle de traitement.

De manière avantageuse, l'étape d'égouttage comprend une étape de filtration pour séparer les plumes du premier liquide de lavage usé et une étape de stockage du premier liquide de lavage usé,
et comprenant en outre une des deux étapes suivantes :
- transférer le premier liquide de lavage usé de ladite chambre vers au moins une chambre précédente, au fur et mesure que le cylindre tourne autour de l'axe horizontal dans le sens donné, le deuxième liquide de lavage étant le premier liquide de lavage usé ;
- si ledit premier liquide de lavage usé n'est pas transféré vers ladite chambre de traitement, alimenter ladite chambre de traitement en deuxième liquide de lavage.

Le liquide de lavage usé peut donc être réutilisé à plusieurs reprises, ce qui permet de réduire la consommation en eau. Ce liquide de lavage usé se déplace à contre-courant à travers le cylindre (d'une chambre aval à une chambre amont) et indépendamment par rapport au transfert des plumes. En effet, les plumes contenues dans une chambre amont subissent un mouillage avec un liquide de lavage recyclé provenant d'une chambre située en aval du cylindre, qui est plus propre que le liquide de lavage issu des chambres en amont.

Lorsqu'une chambre de traitement n'est pas alimentée en premier liquide de lavage usé, les plumes contenues dans ladite chambre sont remouillées avant transfert dans la chambre suivante au moyen du second liquide. Ceci permet d'alimenter en liquide « neuf » les chambres situées préférentiellement en aval de la machine afin de rendre plus efficace le processus de lavage à contre-courant.

Selon un aspect particulièrement avantageux de l'invention, le procédé comprend en outre, après l'exécution de ladite étape (c) consistant à mouiller lesdites plumes égouttées, une étape consistant à opérer une rotation dans le sens contraire du sens donné pour entraîner la retenue des plumes dans ladite chambre, les étapes (a), (b), (c) et (d) étant mises en oeuvre à nouveau, dans le sens donné, à l'issue de ladite étape consistant à opérer une rotation dans le sens contraire du sens donné.

Ainsi, l'invention prévoit qu'une rotation du cylindre continument dans le sens donné, après l'étape de mouillage, entraine le transfert des plumes mouillées dans la chambre suivante, alors qu'une rotation du cylindre dans le sens contraire du sens donné, après l'étape de mouillage, entraine la retenue des plumes dans une même chambre pour réaliser un nouveau cycle de lavage. Ceci évite d'avoir recours à une chambre supplémentaire dans le cylindre de lavage, pour faire subir aux plumes un bain supplémentaire.

### 5. LISTE DES FIGURES

D'autres caractéristiques et avantages de l'invention apparaîtront à la lecture de la description suivante, donnée à titre d'exemple indicatif et non limitatif, et des dessins annexés, dans lesquels :
- les figures 1A, 1B et 1C illustrent chacune une vue en perspective d'une machine à laver des plumes selon un mode de réalisation particulier de l'invention : les figures 1A et 1B représentant des vue de biais, la figure 1C représentant une vue de côté) ;
- la figure 2 est une vue de coupe transversale illustrant la structure d'une chambre de traitement d'une machine à laver des plumes selon un mode de réalisation particulier de l'invention ;
- les figures 3A, 3B, 3C et 3D représentent, en vue de coupe transversale, la chambre de traitement de la figure 2 illustrant le principe de fonctionnement de la machine à laver des plumes selon un mode de réalisation particulier de l'invention.

### 6. DESCRIPTION DÉTAILLÉE

Sur toutes les figures du présent document, les éléments et étapes identiques sont désignés par une même référence numérique.

Le principe général de l'invention consiste à équiper la machine à laver des plumes d'un cylindre de lavage à chambres de traitement multiples dont chacune est composée de zones de traitement, chaque zone de traitement remplissant un rôle spécifique au fur et à mesure que le cylindre tourne autour de son axe de rotation. Ceci permet une fragmentation par petits lots de plumes pour le lavage. La productivité de la machine selon l'invention est directement liée au nombre de chambres de traitement. Le fait de traiter un volume moindre de plumes permet de pallier au problème de tamisage des impuretés. Le traitement des plumes est donc plus efficace que les solutions actuellement connues. Le temps de lavage nécessaire pour laver les lots de plumes s'en trouve réduit.

### Structure de la machine à laver des plumes

Les **figures 1A, 1B** et **1C** illustrent trois vues en perspective d'une machine à laver des plumes selon un mode de réalisation particulier de l'invention.

La machine à laver selon l'invention comprend un cylindre de lavage 1 monté rotatif autour d'un axe horizontal 5. L'axe 5 du cylindre est entraîné en rotation par un dispositif d'entraînement mécanique (non illustré sur la figure). Le dispositif d'entrainement peut comprendre par exemple une poulie reliée à une courroie qui coopère avec un axe de transmission d'un moteur.

Le cylindre de lavage 1 est divisé en six chambres de traitement identiques (référencées C₁ à C₆) par des moyens de transfert 2 de plumes d'une chambre à une autre. Les moyens de transfert 2 comprennent un ensemble de parois transverses (référencées 2ₐ à 2_{g}) délimitant les chambres de traitement C₁ à C₆. La délimitation des chambres C₁ à C₆ par les parois a pour effet de pouvoir laver en même temps plusieurs volumes de plumes avec des bains de lavage différents. Le nombre de chambres dépend du nombre de bains considérés comme nécessaires pour le traitement des plumes.

Le nombre de chambres représentés ici est donné à titre purement illustratif. Par exemple, un nombre plus important de chambres de traitement pourrait être nécessaire pour laver des volumes de plumes particulièrement sales.

Chaque paroi 2ₐ à 2_{f} comprend une portion annulaire 8 et une portion plane 7. La portion plane 7 s'étend à partir de la portion annulaire 8 de manière inclinée selon un angle d'inclinaison d'environ 45° par rapport à la portion annulaire 8 et relie la paroi suivante. Chaque portion plane 7 relie deux parois transverses successives. L'assemblage des parois 2ₐ à 2_{g} se présente donc sensiblement sous la forme d'une vis de transport hélicoïdale sans fin dont les « spires » divisent le cylindre en chambres C₁-C₆. L'angle d'inclinaison est choisi de façon à permettre une évacuation aisée des plumes d'une chambre à l'autre. La forme des moyens de transfert 2 permet de ne pas mélanger les matières sortantes et arrivantes de chacune des chambres au cours de la rotation du cylindre de lavage 1.

Cette délimitation par agencement de parois transverses implique cependant la nécessité d'alimenter chaque chambre en liquide de lavage. Cette fonction est réalisée soit au moyen d'un tube d'alimentation central 4 disposé dans l'axe 1 du cylindre 1 permettant d'apporter un liquide de lavage « neuf », soit au moyen d'un système d'acheminement 6 de liquide de lavage « recyclé » (dont le principe est détaillé plus loin en relation avec les figures 3A à 3D).

La chambre de traitement C₁ est la chambre la plus en amont du cylindre 1, par laquelle les plumes à traiter sont introduites dans le sens de la flèche Z. La chambre de traitement C₆ est la chambre située la plus en aval du cylindre 1, par laquelle les plumes traitées sont évacuées dans le sens de la flèche Z. Chaque chambre de traitement C₁ à C₆ contient un volume prédéterminé de plumes à traiter.

Chacune des chambres C₁ à C₆ comprend un espace de réception d'un volume de plumes à traiter 9 et est constituée de quatre zones de traitement distinctes 10, 20, 30 et 40 qui sont agencées sensiblement sur la périphérie intérieur du cylindre de lavage 1, chacune remplissant un rôle spécifique, comme illustré sur la figure 2, à savoir :
- une première zone 10, dite de brassage, destinée à brasser lesdites plumes à traiter avec un premier liquide de lavage,
- une deuxième zone 20, dite d'égouttage, destinée à égoutter lesdites plumes brassées,
- une troisième zone 30, dite de remouillage, destinée à remouiller lesdites plumes égouttées avec un second liquide de lavage (qui peut être de différentes natures en fonction de l'emplacement de la chambre considérée),
- une quatrième zone 40, dite de transfert, destinée à transférer lesdites plumes remouillées vers une chambre suivante.

Dans l'exemple représenté ici, la zone de brassage 10 comprend un espace de réception 9 d'un volume (ou lot) de plumes prédéterminé. Elle comprend en outre des moyens de brassages constitués par des premier et second arbres de rotation 11 et 13 sur lesquels sont montés respectivement des premier et second bras de brassage 12 et 14. Les arbres 11, 13 sont pilotés de sorte que les bras de brassage 12 et 14 effectuent un mouvement circulaire uniforme. Pour assurer un brassage efficace des plumes avec le liquide de lavage contenus dans la zone de traitement 10, on utilise de manière avantageuse des bras sous forme de pales. Des cercles virtuels symbolisant l'espace occupé par les pales 12 et 14 sont représentés sur les figures à titre purement illustratif.

D'autres formes appropriées de bras de brassage peuvent bien sûr être envisagées pour assurer la même fonction, sans sortir du cadre de l'invention.

De façon alternative, les moyens de brassage peuvent être constitués d'un arbre sur lequel est monté un bras, ledit arbre étant piloté de sorte que le bras de brassage se présente sous la forme d'un balancier animé d'un mouvement de va-et-vient sur une plage angulaire prédéterminée (par exemple entre -90° et +90° par rapport à un axe de référence vertical).

Les zones de traitement 10, 20, 30, 40 selon l'invention sont conçues de manière à accueillir une quantité réduite de plumes à traiter. Chaque opération de traitement est ainsi optimisée. Le brassage est donc d'autant plus efficace que la quantité de plumes introduites dans la chambre est petite.

La zone d'égouttage 20 comprend une grille de filtration 21 agencée pour séparer les plumes du liquide de lavage chargé en saletés (appelé par la suite liquide de lavage usé). Un espace de stockage 22 est également prévu pour stocker le liquide de lavage usé avant qu'il soit évacué. La grille de filtration 21 comprend plus particulièrement une partie perforée 210 à travers laquelle seul le liquide de lavage usé peut circuler, et une partie cloisonnée 215. Cette partie perforée 210 est située à proximité de la zone de brassage 10 de sorte que dès l'arrivée des plumes à traiter dans la zone d'égouttage 20, le liquide de lavage usé est séparé des plumes pour y être stocké dans l'espace de stockage 22. La zone de stockage 22 est formée entre la cloison du cylindre 1 d'une part et la partie cloisonnée 215 de la grille de filtration 21 d'autre part.

La zone d'égouttage 20 peut comprendre en outre, sur la périphérie du cylindre 1, un premier orifice de sortie 23 prévu pour réaliser une évacuation du liquide de lavage usé, stocké dans l'espace 22, hors de la machine. Cet orifice de sortie 23 est généralement prévu pour les chambres de traitement situées en amont de la machine à laver (les chambres C₁, C₂ et C₃ par exemple). En effet, à ce niveau, le liquide de lavage usé présente un taux de saletés relativement élevé, rendant le liquide de lavage non-réutilisable.

La zone d'égouttage 20 peut comprendre en outre, sur la périphérie du cylindre 1, un second orifice de sortie 24 prévu pour acheminer le liquide de lavage usé vers un système de canalisations 6 débouchant sur une ou plusieurs autres chambres situées en amont de la machine. Le liquide de lavage usé d'une chambre donnée située en aval (cas des chambres C₃, C₄, C₅, C₆), peut ainsi être réutilisé pour une autre chambre située en amont (cas des chambres C₁, C₂, C₃, C₄). Dans l'exemple des figures 1A-1C :
- la canalisation 6ₐ est agencée de sorte que la chambre de traitement C₆ peut desservir en liquide de lavage recyclé l'une des chambres de traitement C₂, C₃, C₄ situées en amont de la machine,
- la canalisation 6_{b} est agencée de sorte que la chambre de traitement C₅ peut desservir en liquide de lavage recyclé l'une des chambres de traitement C₁, C₂, C₃ situées en amont de la machine,
- la canalisation 6_{c} est agencée de sorte que la chambre de traitement C₄ peut desservir en liquide de lavage recyclé l'une des chambres de traitement C₁, C₂ situées en amont de la machine,
- la canalisation 6_{d} est agencée de sorte que la chambre de traitement C₃ peut desservir en liquide de lavage recyclé la chambre de traitement C₁ située en amont de la machine.

La zone de remouillage 30 peut comprendre un orifice d'entrée coopérant avec une des canalisations du système de canalisations 6 pour acheminer le liquide de lavage usé depuis une chambre en aval de la machine (cas des chambres C₃, C₄, C₅, C₆).

### Principe de fonctionnement de la machine à laver des plumes

On présente ci-après, en relation avec les figures 3A, 3B, 3C et 3D, le principe de fonctionnement d'une chambre de traitement, selon un mode de réalisation particulier de l'invention.

On considère une chambre de traitement donnée, notée Cₙ avec n un entier tel que:1≤n≤6.

Les plumes et le liquide de lavage contenus dans l'espace de réception 9 de la chambre de traitement Cₙ sont soumises à quatre opérations de traitement mises en oeuvre successivement à mesure que le cylindre de lavage 1 tourne autour de son axe 5 : une opération de brassage des plumes, une opération d'égouttage des plumes (et de transfert éventuel des liquides usés), une opération de remouillage des plumes et une opération de transfert des plumes. Sous l'effet de la rotation du cylindre 1 autour de son axe 5 dans le sens de la flèche X (« marche-avant »), les plumes et les liquides de lavage vont circuler d'une zone de traitement à une autre au sein d'une même chambre Cₙ, puis d'une chambre Cₙ à une autre Cₙ₊₁ dans le sens de la flèche Z. La machine selon l'invention utilise la force de gravité pour le déplacement des plumes et des liquides de lavage.

Les plumes ainsi que les liquides de lavage ne sont pas représentés, pour des raisons de simplification des dessins.

La **figure 3A** montre la position occupée par la chambre de traitement Cₙ pour effectuer l'opération de brassage des plumes.

On considère qu'un volume de plumes à traiter et un liquide de lavage ont été préalablement introduits dans la chambre de traitement. Par effet de gravité, les plumes à traiter et le liquide de lavage sont contraints à rester sensiblement vers la zone la plus basse de la chambre Cₙ.

Dans cette position, les moyens de brassage 11, 12, 13, 14 de la zone de brassage 10 sont activés. Les axes 11 et 13 entraînent respectivement les bras de brassage 12 et 14 en rotation de manière à mélanger le liquide de lavage avec les plumes à traiter, afin que ces dernières subissent un lavement.

Le cylindre de lavage 1 est entraîné en rotation par le dispositif d'entraînement (non illustré sur les figures), ce qui a pour effet de faire tourner la chambre de traitement Cₙ dans le sens de la flèche X de manière à ce que celle-ci adopte une deuxième position (Fig. 3B). La force de gravité agissant sur les plumes et le liquide de lavage oblige ceux-ci à rester dans la zone la plus basse de la chambre. Ceci a pour effet de déplacer progressivement, et à mesure que le cylindre 1 tourne, les plumes et le liquide de lavage de la zone de brassage 10 vers la zone d'égouttage 20.

La **figure 3B** montre la position occupée par la chambre de traitement Cₙ pour effectuer l'opération d'égouttage des plumes.

Lors de l'arrivée dans la zone d'égouttage 20, les plumes sont séparées du liquide de lavage chargé en saletés, au moyen de la grille de filtration 21. Les plumes « lavées » se retrouvent au dessus de la grille de filtration 21, alors que le liquide de lavage usé se retrouve stocké sous la grille de filtration 21 au niveau de l'espace de stockage 22. La partie perforée 210, positionnée coté de l'arrivée des plumes lors de la rotation du cylindre 1, a pour effet d'égoutter les plumes à traiter et de récupérer le liquide usé.

La grille de filtration 21 et le bras de brassage 12 sont configurées de façon à ce que le bras de brassage 12 en rotation effleurent la grille de filtration 21. Ceci permet d'une part de finir le brassage en même temps que l'égouttage et de décolmater d'autre part la grille pour faciliter l'égouttage.

Après égouttage, la rotation du cylindre dans le sens de la flèche X permet de conserver le liquide de lavage usé dans la zone de stockage 22 et progressivement, au fur et mesure que le cylindre 1 tourne, d'être redirigée vers un orifice de sortie. A ce stade du traitement, deux cas peuvent se présenter en fonction de la chambre de traitement Cₙ à considérer.

Dans le premier cas, le liquide de lavage usé est évacué hors du cylindre 1 via l'orifice de sortie 23. Ce premier cas concerne les chambres de traitement situées essentiellement en amont de la machine (les chambres C₁, C₂ et C₃ par exemple) du fait qu'à ce niveau, le liquide de lavage usé présente un taux de saletés relativement élevé, rendant le liquide de lavage usé non-réutilisable. Sous l'effet de la gravité, le liquide de lavage usé est alors évacué hors de la machine au moyen d'une canalisation (non représenté sur les figures) lorsque l'orifice de sortie 23 se trouve au point le plus bas du cylindre 1.

Dans le deuxième cas, le liquide de lavage usé est acheminé vers une autre chambre de traitement située en amont de la machine. Ce deuxième cas concerne les chambres de traitement situées essentiellement en aval de la machine (les chambres C₃, C₄, C₅, C₆ par exemple) du fait qu'à ce niveau, le liquide de lavage usé est présente un taux de saletés relativement faible et peut donc être réutilisé par une autre chambre lors de l'opération de remouillage (dont le principe est décrit ci-après en relation avec la figure 4C). Sous l'effet de la gravité, le liquide de lavage usé est évacué via l'orifice de sortie 24 vers le système de canalisations 6 lorsque l'orifice de sortie 24 se trouve au point le plus bas du cylindre 1. Pour ce faire, chaque canalisation (6ₐ, 6_{b}, 6_{c}, 6_{d}) du système de canalisations 6 est agencée pour acheminer le liquide de lavage usé de la zone d'égouttage 20 de la chambre Cₙ vers la zone de remouillage 30 d'une autre chambre située en amont, par effet de gravité, et au fur et mesure que le cylindre 1 tourne dans le sens de la flèche X. Ceci a pour effet d'éviter d'avoir recours à un système de pompage coûteux et qui mobilise de l'énergie. De plus, les systèmes de pompage sont généralement complexes à mettre en oeuvre.

Le liquide de lavage usé peut donc être recyclé pour des chambres situées en amont, ce qui permet de réduire la consommation en eau. Le liquide de lavage destiné à être recyclé se déplace à contre-courant par rapport à la progression des plumes à travers le cylindre 1 (c'est-à-dire dans le sens opposé de la flèche Z). Ce processus de lavage à contre-courant permet d'optimiser le lavage des plumes, puisque les plumes contenues dans les chambres situées en amont peuvent subir un remouillage avec un liquide de lavage recyclé provenant d'une chambre située en aval du cylindre 1.

La rotation du cylindre de lavage 1 dans le sens de la flèche X permet à la chambre de traitement Cₙ d'adopter progressivement une troisième position (Fig. 3C). La force de gravité agissant sur les plumes égouttées oblige celles-ci à rester dans la zone la plus basse de la chambre jusqu'à se retrouver dans la zone de remouillage 30.

La **figure 3C** montre la position occupée par la chambre de traitement Cₙ pour l'opération de remouillage des plumes.

Les plumes préalablement égouttées sont contraintes, sous l'effet de la gravité, à se déplacer dans la zone de remouillage 30 qui est alimentée en liquide de lavage, au fur et mesure que la chambre tourne. A ce stade du traitement, deux cas peuvent se présenter en fonction de la chambre de traitement Cₙ à considérer.

Dans le premier cas, la chambre de traitement Cₙ est alimentée avec un liquide de lavage « neuf » via la canalisation d'alimentation 4 disposée au centre du cylindre 1. Cet agencement permet de ne pas perturber la rotation du cylindre 1, ni des bras de brassage 12 et 14 lors de la mise en fonctionnement de la machine de lavage. Ce premier cas concerne les chambres situées en aval (chambres C₃, C₄, C₅, C₆), qui ne peuvent pas être alimentées en liquide en provenance d'une autre chambre.

Dans le deuxième cas, la chambre de traitement Cₙ est alimentée en liquide de lavage « recyclé », provenant d'une chambre située en aval, via le système de canalisations 6. Ce deuxième cas concerne les chambres de traitement situées essentiellement en amont de la machine (chambres C₁, C₂, C₃).

Les liquides de lavage usé vont de l'aval vers l'amont du cylindre 1 : les eaux les plus propres issues des chambres situées en aval sont redirigées vers les chambres en amont (car les plumes y subissent leurs premiers bain de lavage) par effet de gravité, et au fur et mesure que le cylindre 1 tourne dans le sens de la flèche X. Les liquides de lavage sont ainsi recyclés simultanément de plusieurs chambres situées en aval vers plusieurs chambres situées en amont.

Les chambres de traitement Cₙ situées en amont peuvent être alimentées en savon via des tubes d'alimentation dédiés disposés au centre du cylindre 1 en parallèle de la canalisation d'alimentation 4 en liquide de lavage, chaque tube d'alimentation desservant une chambre donnée (un tube dédié par chambre) au moyen d'une électrovanne située préférentiellement à l'extérieur de la machine. En variante, les chambres de traitement Cₙ situées en amont peuvent être alimentées en savon via un unique tube d'alimentation desservant chacune desdites chambres au moyen d'un jeu d'électrovannes chacune dédiée à une chambre donnée.

La rotation du cylindre de lavage 1 autour de son axe 5 fait tourner progressivement la chambre de traitement Cₙ dans le sens de la flèche X de manière à ce que celle-ci adopte progressivement une quatrième position (Fig. 3C). La force de gravité agissant sur les plumes (re)mouillées oblige celles-ci à rester la zone la plus basse du cylindre 1 et à se transférer progressivement vers la zone de transfert 40.

La **figure 3D** montre la position occupée par la chambre de traitement Cₙ pour mettre en oeuvre l'opération de transfert des plumes.

Une fois dans la zone de transfert 40, la force de gravité agissant sur les plumes (re)mouillées contraint celles-ci à glisser sur la portion inclinée 8 des moyens de transfert 2 en direction de la chambre de traitement suivante Cₙ₊₁. Cette portion inclinée 8 agit comme un déversoir obligeant les matières, sous l'effet de leur poids, à se déverser dans la chambre suivante, sans se mélanger aux matières qui s'y trouve grâce à la portion inclinée 8 de ladite chambre suivante Cₙ. En d'autres termes, les portions inclinées 8 de deux chambres successives forment un couloir de guidage pour le transfert des matières d'une chambre à l'autre. Cet effet est obtenu grâce à l'agencement des parois délimitant les chambres, qui se présente sous la forme sensiblement d'une vis de transport hélicoïdale. De plus, de par leur poids et leur état suffisamment visqueux (du fait qu'elles sont mouillées), le transfert des plumes d'une chambre Cₙ à l'autre Cₙ₊₁ est effectuée de manière aisée.

La rotation du cylindre de lavage 1 autour de son axe 5 fait encore tourner progressivement la chambre de traitement dans le sens de la flèche X de manière à ce que celle-ci adopte à nouveau la position de départ, représentée en Fig. 3A, si bien que le cylindre 1 a accompli un tour complet (360°). Par ce tour complet, les plumes ont été transportées de la chambre Cₙ considérée à la chambre suivante Cₙ₊₁ tout en ayant subies un cycle de lavage complet. Ce processus de lavage et de transport se répète autant de fois qu'il y de chambres de traitement. La machine à laver illustrée ici peut donc opérer jusqu'à six cycles de lavage pour laver un lot de plumes donné, de la chambre C₁ à la chambre C₆.

On peut notamment prévoir que la machine à laver soit combinée avec un dispositif de fourniture et un dispositif d'évacuation de plumes adaptés pour fournir et évacuer, respectivement, les lots de plumes à intervalles réguliers.

En variante, après avoir exécutée l'étape de remouillage avec la chambre de traitement orientée comme représentée en Figure 3C, on peut envisager de piloter la rotation du cylindre de manière à ce qu'il tourne dans le sens de la flèche Y (sens opposé de la flèche X) et qu'il effectue une « marche-arrière ». La rotation du cylindre (1) dans le sens contraire au sens de transport des plumes a pour effet de d'entrainer la retenue des plumes dans la chambre de traitement pour qu'elles subissent à nouveau les opérations de brassage, d'égouttage et de remouillage. Ceci est possible grâce à la forme des moyens de transfert 2 (dont la structure est détaillée ci-dessus). Cette variante présente comme avantage d'augmenter le nombre de bains pour chaque lot de plumes à traiter.

## Revendications

1. Machine pour laver des plumes **caractérisé en ce qu'**elle comprend un cylindre de lavage (1) monté rotatif autour d'un axe horizontal et divisé en une pluralité de chambres de traitement successives (C₁-C₆) par des moyens de transfert (2) de plumes d'une chambre à une autre, chaque chambre de traitement (C₁-C₆) comprenant un espace de réception (9) d'un volume prédéterminé de plumes à traiter et quatre zones de traitement desdites plumes à traiter, à savoir :
- une première zone (10) destinée à brasser lesdites plumes à traiter avec un premier liquide de lavage,
- une deuxième zone (20) destinée à égoutter lesdites plumes brassées,
- une troisième zone (30) destinée à mouiller lesdites plumes égouttées avec un deuxième liquide de lavage,
- une quatrième zone (40) destinée à transférer lesdites plumes mouillées vers la chambre suivante.

2. Machine selon la revendication 1, dans laquelle la première zone de traitement comprend des moyens de brassage pourvus d'au moins un arbre de rotation (11, 13) sur lequel est monté au moins un bras de brassage (12, 14).

3. Machine selon la revendication 2, dans laquelle ledit au moins un arbre de rotation est piloté de sorte que ledit au moins un bras de brassage réalise un mouvement circulaire.

4. Machine selon la revendication 2, comprenant un arbre de rotation et un bras de brassage, ledit arbre de rotation étant piloté de sorte que ledit bras de brassage réalise un mouvement alternatif sur une plage angulaire prédéterminée.

5. Machine selon l'une quelconque des revendications 1 à 4, dans laquelle la deuxième zone de traitement (20) comprend des moyens de filtration (21) agencés pour séparer les plumes du premier liquide de lavage usé et des moyens de stockage (22) agencés pour stocker le premier liquide de lavage usé.

6. Machine selon la revendication 5, comprenant en outre des moyens d'acheminement (6) du premier liquide de lavage usé, depuis la deuxième zone de traitement (20) de ladite chambre vers la troisième zone de traitement (30) d'au moins une chambre précédente, le deuxième liquide de lavage étant le premier liquide de lavage usé.

7. Machine selon la revendication 6, dans laquelle lesdites moyens d'acheminement (6) sont adaptés pour acheminer le premier liquide de lavage usé, par effet de gravité, au fur et mesure que le cylindre (1) tourne autour de son axe (5).

8. Machine selon l'une quelconque des revendications 5 à 7, comprenant en outre des moyens d'alimentation (4) agencés dans le cylindre (1) pour alimenter au moins une chambre de traitement en deuxième liquide de lavage, lesdits moyens d'alimentation étant activés lorsque ladite au moins une chambre de traitement n'est pas desservie en premier liquide de lavage usé par une chambre suivante.

9. Machine selon la revendication 8, dans laquelle lesdits moyens d'alimentation (4) sont disposés dans l'axe du cylindre.

10. Machine selon l'une quelconque des revendications 5 à 9, dans laquelle la deuxième zone de traitement (20) comprend un orifice de sortie (23) du premier liquide de lavage usé.

11. Machine selon l'une quelconque des revendications 1 à 10, dans laquelle la quatrième zone de traitement (40) comprend des moyens pour déverser les plumes mouillées de ladite chambre vers la chambre suivante.

12. Machine selon l'une quelconque des revendications 1 à 11, lesdits moyens de transfert des plumes (2) sont configurés de sorte que :
- la rotation du cylindre (1) dans un sens donné entraine le transfert des plumes mouillées depuis ladite chambre vers la chambre suivante ;
- la rotation du cylindre (1) dans le sens contraire du sens donné entraine la retenue des plumes dans ladite chambre.

13. Machine selon l'une quelconque des revendications 1 à 12, dans laquelle lesdits moyens de transfert comprennent une pluralité de parois (2ₐ-2_{g}) délimitant lesdites chambres de traitement (C₁-C₆).

14. Machine selon la revendication 13, dans laquelle chacune des parois comprend une première portion annulaire (8) et une deuxième portion plane (7), reliée à la première portion annulaire (8) et inclinée par rapport à la première portion annulaire (8) selon un angle prédéterminé, et dans laquelle chaque deuxième portion plane (8) relie deux parois successives.

15. Procédé de lavage de plumes au moyen d'un cylindre de lavage monté rotatif autour d'un axe horizontal et divisé en une pluralité de chambres de traitement successives par des moyens de transfert de plumes d'une chambre à une autre, chaque chambre de traitement comprenant un espace de réception d'un volume prédéterminé de plumes à traiter, qui sont soumises à quatre étapes de traitement mises en oeuvre successivement à mesure que le cylindre tourne dans un sens donné autour de son axe, lesdites quatre étapes du procédé consistant à, pour une chambre de traitement donnée :
(a) brasser des plumes d'un volume prédéterminé de plumes à traiter avec un premier liquide de lavage,
(b) égoutter lesdites plumes brassées,
(c) mouiller lesdites plumes égouttées avec un deuxième liquide de lavage,
(d) transférer lesdites plumes mouillées vers la chambre suivante.

16. Procédé selon la revendication 15, dans lequel ladite étape consistant à égoutter lesdites plumes brassées comprend une étape de filtration pour séparer les plumes du premier liquide de lavage usé et une étape de stockage du premier liquide de lavage usé,
et comprenant en outre l'une des deux étapes suivantes, exécutée avant ladite étape consistant à mouiller lesdites plumes égouttées :
- transférer le premier liquide de lavage usé de ladite chambre vers au moins une chambre précédente, au fur et mesure que le cylindre tourne autour de l'axe horizontal dans le sens donné, le deuxième liquide de lavage étant le premier liquide de lavage usé ;
- si ledit premier liquide de lavage usé n'est pas transféré vers ladite chambre de traitement, alimenter ladite chambre de traitement en deuxième liquide de lavage.

17. Procédé selon l'une quelconque des revendications 15 à 16, comprenant en outre, après l'exécution de ladite étape (c) consistant à mouiller lesdites plumes égouttées, une étape consistant à opérer une rotation dans le sens contraire du sens donné pour entraîner la retenue des plumes dans ladite chambre, les étapes (a), (b), (c) et (d) étant mises en oeuvre à nouveau, dans le sens donné, à l'issue de ladite étape consistant à opérer une rotation dans le sens contraire du sens donné.

## Patentansprüche

1. Federwaschmaschine, **dadurch gekennzeichnet, dass** sie einen Waschzylinder (1) umfasst, der um eine horizontale Achse drehbar montiert ist und durch Mittel zur Verlagerung (2) der Federn von einer Kammer zu einer anderen in mehrere aufeinanderfolgende Behandlungskammern (C₁-C₆) unterteilt ist, wobei jede Behandlungskammer (C₁-C₆) einen Aufnahmeraum (9) für ein vorbestimmtes Volumen an zu behandelnden Federn und vier Behandlungsbereiche für die zu behandelnden Federn umfasst, nämlich:
- einen ersten Bereich (10), der dazu bestimmt ist, die zu behandelnden Federn mit einer ersten Waschflüssigkeit zu vermischen,
- einen zweiten Bereich (20), der dazu bestimmt ist, die vermischten Federn abzutropfen,
- einen dritten Bereich (30), der dazu bestimmt ist, die abgetropften Federn mit einer zweiten Waschflüssigkeit zu befeuchten,
- einen vierten Bereich (40), der dazu bestimmt ist, die befeuchteten Federn zur nächsten Kammer zu verlagern.

2. Maschine nach Anspruch 1, wobei der erste Behandlungsbereich Mischmittel umfasst, die mit wenigstens einer Drehwelle (11, 13) versehen sind, auf der wenigstens ein Mischarm (12, 14) montiert ist.

3. Maschine nach Anspruch 2, wobei die wenigstens eine Drehwelle derart gesteuert wird, dass der wenigstens eine Mischarm eine kreisförmige Bewegung ausführt.

4. Maschine nach Anspruch 2, umfassend eine Drehwelle und einen Mischarm, wobei die Drehwelle derart gesteuert wird, dass der Mischarm eine alternierende Bewegung über einen vorbestimmten Winkelbereich ausführt.

5. Maschine nach einem der Ansprüche 1 bis 4, wobei der zweite Behandlungsbereich (20) Filtrationsmittel (21), die dafür ausgelegt sind, die Federn von der gebrauchten ersten Waschflüssigkeit zu trennen, und Lagerungsmittel (22), die dafür vorgesehen sind, die gebrauchte erste Waschflüssigkeit zu lagern, umfasst.

6. Maschine nach Anspruch 5, ferner umfassend Mittel zur Beförderung (6) der gebrauchten ersten Waschflüssigkeit vom zweiten Behandlungsbereich (20) der Kammer zum dritten Behandlungsbereich (30) von wenigstens einer vorhergehenden Kammer, wobei die zweite Waschflüssigkeit die gebrauchte erste Waschflüssigkeit ist.

7. Maschine nach Anspruch 6, wobei die Beförderungsmittel (6) dafür geeignet sind, die gebrauchte erste Waschflüssigkeit je nachdem durch Schwerkraftwirkung zu befördern, wie sich der Zylinder (1) um seine Achse (5) dreht,.

8. Maschine nach einem der Ansprüche 5 bis 7, ferner umfassend Speisemittel (4), die im Zylinder (1) vorgesehen sind, um wenigstens eine Behandlungskammer mit der zweiten Waschflüssigkeit zu speisen, wobei die Speisemittel aktiviert werden, wenn die wenigstens eine Behandlungskammer nicht durch eine folgende Kammer mit gebrauchter erster Waschflüssigkeit versorgt wird.

9. Maschine nach Anspruch 8, wobei die Speisemittel (4) auf Achse des Zylinders angeordnet sind.

10. Maschine nach einem der Ansprüche 5 bis 9, wobei der zweite Behandlungsbereich (20) eine Austrittöffnung (23) für die gebrauchte erste Waschflüssigkeit umfasst.

11. Maschine nach einem der Ansprüche 1 bis 10, wobei der vierte Behandlungsbereich (40) Mittel umfasst, um die befeuchteten Federn von der Kammer zur folgenden Kammer abzulassen.

12. Maschine nach einem der Ansprüche 1 bis 11, wobei die Mittel zur Verlagerung der Federn (2) derart ausgestaltet sind, dass:
- die Drehung des Zylinders (1) in eine gegebene Richtung bewirkt, dass die befeuchteten Federn von der Kammer zur folgenden Kammer verlagert werden;
- die Drehung des Zylinders (1) in der Richtung, die umgekehrt zu der gegebenen Richtung ist, bewirkt, dass die Federn in der Kammer zurückgehalten werden.

13. Maschine nach einem der Ansprüche 1 bis 12, wobei die Verlagerungsmittel mehrere Wände (2ₐ-2_{g}) umfassen, welche die Behandlungskammern (C₁-C₆) begrenzen.

14. Maschine nach Anspruch 13, wobei jede der Wände einen ersten ringförmigen Abschnitt (8) und einen zweiten ebenen Abschnitt (7) umfasst, der mit dem ersten ringförmigen Abschnitt (8) verbunden ist und in Bezug auf den ersten ringförmigen Abschnitt (8) mit einem vorbestimmten Winkel geneigt ist, und wobei jeder zweite ebene Abschnitt (8) zwei aufeinanderfolgende Wände verbindet.

15. Verfahren zum Waschen von Federn mittels eines Waschzylinders, der um eine horizontale Achse drehbar montiert ist und durch Mittel zur Verlagerung der Federn von einer Kammer zu einer anderen in mehrere aufeinanderfolgende Behandlungskammern unterteilt ist, wobei jede Behandlungskammer einen Aufnahmeraum für ein vorbestimmtes Volumen an zu behandelnden Federn umfasst, die vier Behandlungsschritten unterzogen werden, die in dem Maß, in dem sich der Zylinder in einer gegebenen Richtung um seine Achse dreht, nacheinander ausgeführt werden, wobei die vier Schritte des Verfahrens für eine gegebene Behandlungskammer in Folgendem bestehen:
(a) Vermischen der Federn eines vorbestimmten Volumens an zu behandelnden Federn mit einer ersten Waschflüssigkeit,
(b) Abtropfen der vermischten Federn,
(c) Befeuchten der abgetropften Federn mit einer zweiten Waschflüssigkeit,
(d) Verlagern der befeuchteten Federn zur folgenden Kammer.

16. Verfahren nach Anspruch 15, wobei der Schritt, der darin besteht, die vermischten Federn abzutropfen, einen Filtrationsschritt zur Trennung der Federn von der gebrauchten ersten Waschflüssigkeit und einen Schritt der Lagerung der gebrauchten ersten Waschflüssigkeit umfasst,
und ferner umfassend einen der zwei folgenden Schritte, der vor dem Schritt durchgeführt wird, der darin besteht, die abgetropften Federn zu befeuchten:
- Verlagern der gebrauchten ersten Waschflüssigkeit von der Kammer zu wenigstens einer vorhergehenden Kammer, je nachdem, wie sich der Zylinder in der gegebenen Richtung um die horizontale Achse dreht, wobei die zweite Waschflüssigkeit die gebrauchte erste Waschflüssigkeit ist;
- wenn die gebrauchte erste Waschflüssigkeit nicht zur Behandlungskammer verlagert wird, Speisen der Behandlungskammer mit der zweiten Waschflüssigkeit.

17. Verfahren nach einem der Ansprüche 15 bis 16, ferner umfassend nach der Ausführung des Schritts (c), der darin besteht, die abgetropften Federn zu befeuchten, einen Schritt, der darin besteht, eine Drehung in der zu der gegebenen Richtung umgekehrten Richtung vorzunehmen, um das Zurückhalten der Federn in der Kammer zu bewirken, wobei die Schritte (a), (b), (c) und (d) nach dem Schritt, der darin besteht, eine Drehung in der zu der gegebenen Richtung umgekehrten Richtung vorzunehmen, in der gegebenen Richtung neuerlich ausgeführt werden.

## Claims

1. Feather washing machine **characterised in that** it comprises a washing cylinder (1) mounted rotatably on a horizontal axis and divided into a plurality of successive treatment chambers (C₁-C₆) by means (2) of transferring feathers from one chamber to another, each treatment chamber (C₁-C₆) comprising a space (9) for receiving a predetermined volume of feathers to be treated and four zones for treating the said feathers to be treated, i.e.:
- a first zone (10) intended for agitating the said feathers to be treated with a first washing liquid,
- a second zone (20) intended for draining the said agitated feathers,
- a third zone (30) intended for wetting the said drained feathers with a second washing liquid,
- a fourth zone (40) intended for transferring the said wet feathers to the next chamber.

2. Machine according to claim 1, in which the first treatment zone comprises agitating means provided with at least one rotation shaft (11, 13) on which at least one agitating arm (12, 14) is mounted.

3. Machine according to claim 2, in which the said at least one rotation shaft is pilot controlled so that the said at least one agitating arm performs a circular motion.

4. Machine according to claim 2, comprising a rotation shaft and an agitating arm, the said rotation shaft being pilot controlled so that the said agitating arm performs an alternating movement through a predetermined angular range.

5. Machine according to any of claims 1 to 4, in which the second treatment zone (20) comprises filtration means (21) arranged to separate the feathers from the first used washing liquid and storage means (22) arranged to store the first used washing liquid.

6. Machine according to claim 5, also comprising means (6) of conveying the first used washing liquid from the second treatment zone (20) of the said chamber to the third treatment zone (30) of at least one previous chamber, the second washing liquid being the first used washing liquid.

7. Machine according to claim 6, in which the said conveying means (6) are adapted to convey the first used washing liquid, by the effect of gravity, as the cylinder (1) turns on its axis (5).

8. Machine according to any of claims 5 to 7, also comprising supply means (4) arranged in the cylinder (1) for supplying at least one treatment chamber with a second washing liquid, the said supply means being activated when the said at least one treatment chamber is not provided with a first used washing liquid by a following chamber.

9. Machine according to claim 8, in which the said supply means (4) are arranged on the cylinder axis.

10. Machine according to any of claims 5 to 9, in which the second treatment zone (20) comprises a hole (23) for outlet of the first used washing liquid.

11. Machine according to any of claims 1 to 10, in which the fourth treatment zone (40) comprises means for emptying the wet feathers from the said chamber into the next chamber.

12. Machine according to any of claims 1 to 11, the said means (2) of transferring feathers being formed so that:
- the rotation of the cylinder (1) in a given direction brings about the transfer of the wet feathers from the said chamber to the next chamber;
- the rotation of the cylinder (1) in the direction opposite to the given direction brings about the retention of the feathers in the said chamber.

13. Machine according to any of claims 1 to 12, in which the said means of transferring comprise a plurality of walls (2ₐ-2_{g}) defining the said treatment chambers (C₁-C₆).

14. Machine according to claim 13, in which each of the walls comprises a first annular portion (8) and a second flat portion (7), joined to the first annular portion (8) and inclined relative to the first annular portion (8) at a predetermined angle and in which each second flat portion (8) [*sic*] joins together two successive walls.

15. Method of washing feathers by means of a washing cylinder mounted rotatably on a horizontal axis and divided into a plurality of successive treatment chambers by means of transferring feathers from one chamber to another, each treatment chamber comprising a space for receiving a predetermined volume of feathers to be treated, which are subjected to four treatment stages used successively as the cylinder turns in a given direction on its axis, the said four stages of the method consisting, for a given treatment chamber, of:
(a) agitating feathers of a predetermined volume of feathers to be treated with a first washing liquid,
(b) draining the said agitated feathers,
(c) wetting the said drained feathers with a second washing liquid,
(d) transferring the said wet feathers to the next chamber.

16. Method according to claim 15, in which the said stage consisting of draining the said agitated feathers comprises a filtration stage for separating the feathers from the first used washing liquid and a stage of storing the first used washing liquid and also comprising one of the following two stages, carried out before the said stage consisting of wetting the said drained feathers:
- transferring the first used washing liquid from the said chamber to at least one previous chamber, as the cylinder turns on the horizontal axis in the given direction, the second washing liquid being the first used washing liquid;
- if the said first used washing liquid is not transferred to the said treatment chamber, then supplying the said treatment chamber with the second washing liquid.

17. Method according to either of claims 15 or 16, also comprising, after the carrying out of the said stage (c) consisting of wetting the said drained feathers, a stage consisting of carrying out rotation in the direction opposite to the given direction to bring about the retention of the feathers in the said chamber, the stages (a), (b), (c) and (d) being used again, in the given direction, at the end of the said stage consisting of carrying out rotation in the direction opposite to the given direction.
